# EUROPÄISCHE PATENTSCHRIFT

(11) **EP 0 303 566 B1**
(45) Veröffentlichungstag und Bekanntmachung des Hinweises auf die Patenterteilung: **22.09.1993**
(21) Anmeldenummer: 88810475.9
(22) Anmeldetag: 11.07.1988
(51) Int. Cl.: E04B 1/68

(54) **Abdeckung für Baufugen**
Covering for building joints
Couverture pour joints de construction

(30) Priorität: 10.08.1987 CH 3058/87
(43) Veröffentlichungstag der Anmeldung: 15.02.1989
(73) Patentinhaber: Santer, Hans, CH-5737 Menziken (CH)
(72) Erfinder: Santer, Hans, CH-5737 Menziken (CH)
(74) Vertreter: Arato, Laszlo

(56) Entgegenhaltungen:
- CH-A- 474 639
- DD-A- 110 534
- DE-A- 1 658 994
- US-A- 3 439 463
- "Bautenschutz VBK", Nr. 4, 1991, S. 8, VKI-Zürich

## Beschreibung

Die Erfindung betrifft ein Abdeckelement für Baufugen, insbesondere Baufugen senkrechter Art, gemäss dem Oberbegriff des Anspruches 1.

Moderne Bauten werden so erstellt, dass für die Längenveränderungen der Baukörper durch sogenannte Baufugen vorgesorgt wird.

Dank dieser Technik entstehen keine übermässigen Spannungen in der Struktur des Baus, die sich sonst durch Ueberbeanspruchung des Baumaterials in mechanischer Zerstörung desselben äussern. Mit anderen Worten, die geplante Trennung dder Wände eines Baus in Elemente von einigen Metern Breite durch ca. 9 bis 28 mm breite, senkrecht verlaufende Baufugen ermöglicht die Vermeidung von unkontrollierten Rissen und Spalten im Bauobjekt. Die zum voraus geplanten Baufugen werden gegen das Eindringen von Wettereinflüssen durch das Füllen der Baufuge mit plastisch-elastischen Werkstoffen abgedichtet. Bedingt durch ihre Funktion, werden die Füllstoffe der Baufuge der Verwitterung ausgesetzt. Im Laufe der Zeit bewirken diese Einflüsse des Wetters Zersetzung, Abbau und Zerfall der Fugendichtung. Diese Schäden entstehen nebst alterungsbedingtem Abbau der Elastomere und der Polymere durch fortschreitende Frostschäden, die überall dort vorkommen, wo das Eindringen von Wasser und das anschliessende Auftreten von Gefriertemperaturen nicht zu vermeiden sind. Gemäss dem Stand der Technik werden die Fugen so erstellt, dass der Inhalt der Fuge durch eine Kunststoffschaumplatte belegt wird. Am Schluss wird die äussere Peripherie der Fugenfüllung mit Kitt gefüllt. Dieser Kitt hat als Dichtung die Aufgabe, das Eindringen von Wasser zu vermeiden. Um die Kittmenge (z.B. aus Silicon) und deren Verarbeitung zu reduzieren, werden vielfach zusätzlich Gummiprofile, insbesondere Moosgummischnüre, in die äussere Peripherie der Baufuge gelegt. Die Verwitterung der äusseren Kittschicht dauert erfahrungsgemäss wenige Jahre, so dass das Eindringen von Wasser in die Baufuge trotz all dieser Massnahmen des Stands der Technik vorpogrammiert ist.

Zur Lösung der Aufgabe wird in der Veröffentlichung DE-A-1 658 994 ein Dehnungsfugenprofil vorgeschlagen. Dieses Dehnungsfugenprofil besteht aus Winkelschienen (1) die die Fugenwände der Baufuge bedecken und eine Abdeckflachschiene (3) mit unterseits geklebtem Kautschuk-Band und mit entlang der Abdeckflachschiene verteilten, mit diesem verbundenen, in die Baufuge versenkbaren und zwischen den Winkelschienen (1) spreizbaren Klemmvorrichtungen (7) mit Vierkantstutzen (5), Senkkopfschrauben (4) und Sicherungen (6), sowie diverse Befestigungsanker (2) und Nägel für das Festmachen der Befestiogungsanker 2. Die fundamentalen Nachteile dieser Konstruktion sind; dass sie widersinnigerweise keine Setz und Dehnbewegungen des Baukörpers zulässt, dass sie nur für "exakte Fugenführung" vorgesehen ist, und nicht zuletzt, dass sie, da sie aus einer Vielzahl Konstruktionselementen besteht und somit von der Herstellung der Teile bis zur Lagerhaltung, Handling und Montage, äusserst aufwändig ist.

Die vorliegende Erfindung stellt sich die Aufgabe, die genannten Nachteile zu beseitigen.

Erfindungsgemäss wird diese Aufgabe gelöst durch die kennzeichnenden Merkmale des Anspruchs 1.

Die schützende Fugenabdeckung besteht aus einem durch Ansätze beliebig verlängerbaren Abdeckungsprofil aus korrosionsfestem Leichtmetall und entlang dem Hohlprofil verteilten, mit diesem verbundenen Klemmvorrichtungen, die in die Baufuge hineinragen und zwischen die Fugenwände zu klemmen sind.
Dabei weist das Abdeckungsprofil einen vorzugsweise schwalbenschwanzförmigen Führungsgrat auf seiner Hohlseite und am Scheitel des Führungsgrates eine Rille auf. Die Rille dient zur Zentrierung der Bohrung der Klemmschraube, die vom Abdeckungsprofil in eine spreizbare, zwischen die Fugenwände der Baufuge klemmbare Klemmvorrichtung gedreht wird. Die Klemmvorrichtung wird durch den Führungsgrat zentriert und durch die Schwalbenschwanzform des Führungsgrates so geführt, dass diese mit dem Abdeckungsprofil verschiebbar verbunden bleibt, und somit den Vorgang beim Bestücken der Klemmvorrichtung mit der Klemmschraube vereinfacht. Um aus den Abdeckungsprofilen konfektionierter Länge beliebig lange und gegen Niederschläge dichte Abdeckungen zu erhalten, werden die Enden der Abdeckungsprofile schiftartig ausgebildet. Diese geschifteten Stösse lassen die Verkürzung oder Verlängerung der Abdeckungsprofile infolge von Temperaturwechseln zu, indem diese sich schuppenartig aufeinander bewegen können. Zugleich wird durch die Präzision der Schiftung die Distanz der Profile zueinander eng gehalten, so dass das Eindringen von Niederschlag auf diese Weise ausgeschlossen wird. Um die Präzision der Schiftstelle bei der Montage ohne Mühe zu erhalten, wird an die Enden der Abdeckungsprofile auf den Führungsgrat ein Führungselement gesteckt. Dieses Führungselement umgreift den Führungsgrat bis um die Schwalbenschwanzführung und bleibt durch geeignete Passung an der Stoss-Stelle fest. Da die Ränder der Abdeckungsprofile gebrochen sind, entsteht am Abdeckungsprofilrand eine schmale Auflagefläche. Diese Auflagefläche wird gegen die Randbereiche der Baufuge durch das Anziehen der Klemmschrauben gepresst.

Es versteht sich, dass wetter- und korrosionsfeste Werkstoffe für Abdeckungen dieser Art und somit für die Hohlflachprofile bevorzugt werden. So eignen sich besonders gut entsprechende Aluminiumlegierungen, die zugleich via Extrusion preiswert zu verarbeiten sind. Da blanke Metallflächen höchst selten aus ästhetischen Gründen am Bauobjekt erwünscht sind, werden die Abdeckungsprofile bei ihrer Herstellung mit einer Grundierung versehen. Besonders günstig erweisen sich Grundierungen mit zwei Komponenten Epoxidharzen, die sich für die Nachbehandlung mit verschiedenen Farben, darunter Dispersionsfarben eignen.

Die durch die Erfindung erreichten Vorteile sind sowohl in der hervorragenden Alterungsbeständigkeit des Abdeckungsprofils und somit der Baufugen wie in Rationalisierungseffekten zu sehen. Dabei kann an Füllmaterialien wie Gummi und Kitt und deren Verlegung respektive Verarbeitung gespart werden. Die Abdeckung kann mit einfachsten Mitteln wie Sackmesser und Schraubenzieher verlegt werden, indem aus der Kunststoffschaumfüllung der Baufuge eine Aussparung geschnitten wird. Das Füllen und Versiegeln der Baufuge ist nicht erforderlich, denn sollte wider Erwarten Wasser in die Baufuge gelangen, so läuft dieses ungehindert der Schwerkraft folgend durch den Spalt der Baufuge ab. Da die Baufuge auf diese Art stetig entwässert wird, fehlen die Grundlagen für Frostschäden.Die Anwendung der Erfindung eignet sich sowohl für Neubauten wie für Sanierungsmassnahmen. Die Erfindung ist somit eine wirksaame Prophylaxe sowie Theraiemethode für modernes ökologisches und ökonomisches Bauen.

Im folgenden wird die Erfindung anhand einer Ausführungsweg darstellenden Zeichnung näher erläutert. Es zeigt:
- Fig. 1: einen Querschnitt der Baufuge mit dem Abdeckungsprofil,
- Fig. 2: einen Querschnitt der Baufuge in unmittelbarer Nähe eines Stosses, mit dem Führungsselement,
- Fig. 3: das Abdeckungsprofil (aus darstellungstechnischen Gründen stark verkürzt) von hinten,
- Fig. 4: dasselbe Abdeckungsprofil wie in Figur 3 von vorne,
- Fig. 5: die Stoss-Stelle des Abdeckungsprofils von hinten,
- Fig. 6: die Stoss-Stelle der Abdeckungsprofils von Figur 5 in Seitenansicht.

Die in Fig. 1 gezeigte Fugenabdeckung 1 überbrückt durch das Abdeckungsprofil 2 den von den Bauelementen 11 und 12 gebildeten Spalt. So ein Spalt wird Baufuge genannt und ist mit Kunststoffschaum 13 bis auf die Klemmvorrichtung 3, bestehend aus dem Spreizkörper 4 und dem darin plazierten Keil 5 und der Klemmschraube 6, ausgefüllt. Dabei wird das kraftschlüssige System der Verankerung der Abdeckung 1 gezeigt. Bei Anziehen der Klemmschraube 6 wird der Keil 5 gegen das Abdeckungsprofil 2 gezogen und dadurch die Klemme 4 so gespreizt, dass sie an die Bauelemente 11 und 12 und somit die durch diese gebildeten Wände der Baufuge angepresst wird. Zugleich wird das Abdeckungsprofil 2 gegen die Aussenflächen der Wandelemente 11,12 angedrückt. Dabei erzeugt die Klemmschreube 6 im brückenartigen Abdeckungsprofil 2 eine Biegespannung, die das Anpressen und Dichten der Auflagenflächen 2.4 (vgl. Fig.3) an den Bauelementen 11 und 12 zur Folge hat. In Fig. 3 und 4 wird die Abdeckung 1 der Fig. 1 in bildlicher Darstellung gezeigt. Dabei sind die Schiftflächen 10' und 10'' des Abdeckungsprofils gut ersichtlich. Im zusammengebauten Zustand zeigen die Fig. 5 und 6 die zwei Schiftflächen 10' und 10'' von zwei aneinader anstossenden Abdeckungsprofilen 2' und 2'', wobei am Führungsgrat 2.2 (vgl. Fig.4) ein Führungselement 8 gesteckt ist. Um das Bohren der Löcher für die Klemmschraube 6 (vgl. Fig. 1 und 4) zu erleichtern, wird am Führungsgrat 2.2 (vgl. Fig.4) eine Rille 2.3 geformt. Die schwalbenschwanzförmige Ausbildung des Führungsgrates 2.2 des Hohlflachprofils 2 zeigt Fig. 2. An den Führungsgrat 2.2 klammert sich das Führungselement 8. Dieser sorgt dafür, dass die anstossenden Schiftflächen 10' und 10'' der Abdeckungsprofile 2', 2'' mit ausreichender Präzision einander überdecken, um wasserdicht zu sein (vgl. Fig. 5 und Fig. 6).

## Patentansprüche

1. Abdeckungsprofil (2) für Baufugen (11,12,13) mit entlang diesen verteilten und verbundenen Klemmvorrichtungen (3), dadurch gekennzeichnet, dass die Klemmvorrichtungen (3) in die Baufuge (11,12,13) hineinragen und zwischen die Fugenwände mit den Klemmschrauben (6) so spreizbar sind, dass sie an die Fugenwände der Baufuge (11,12) gepresst und wegen der Reibung der Klemmvorrichtungen (3) mit den Fugenwänden der Baufuge (11,12) kraftschlüssig verankert sind.

2. Abdeckungsprofil (2) nach Anspruch 1, dadurch gekennzeichnet, dass, das Abdeckungsprofil (2) auf seiner der Baufuge zugewandten Seite einen der Länge des Abdeckungsprofils (2) entsprechenden Führungsgrat (2.2) aufweist.

3. Abdeckungsprofil (2) nach den Ansprüchen 1 und 2 dadurch gekennzeichnet, dass der Führungsgrat (2.2) des Abdeckungsprofils (2) schwalbenschwanzförmig ist.

4. Abdeckungsprofil (2) nach den Ansprüchen 1 bis 3, dadurch gekennzeichnet, dass in der Mitte des Scheitels des Führungsgrates (2.2) des Abdeckungsprofils (2) eine Rille (2.3) entlang dem Abdeckungsprofil (2) verläuft.

5. Abdeckungsprofil (2) nach den Ansprüchen 1 bis 4, dadurch gekennzeichnet, dass die Enden 2''' des Abdeckungsprofils (2) zwecks Bildung überlappender Stösse (10' und 10'') schiftartig ausgebildet sind.

6. Abdeckungsprofil (2) nach den Ansprüchen 1 bis 5, dadurch gekennzeichnet, dass die äusseren Ränder der Hohlseite des Abdeckungsprofils (2) zur Sehne parallel verlaufend gebrochen sind und dadurch am Abdeckungsprofil (2) eine Auflagefläche (2.4) zum Rand der Baufuge (11,12) bilden.

7. Abdeckungsprofil (2) nach den Ansprüchen 1 bis 6, dadurch gekennzeichnet, dass das Abdeckungsprofil (2) aus korrosionsresistenter Metallegierung hergestellt ist.

8. Abdeckungsprofil (2) nach den Ansprüchen 1 bis 7, dadurch gekennzeichnet, dass das Abdeckungsprofil (2) mit Schutz und/oder Dekorfarben behandelt ist.

9. Fugenabdeckung an einer Baukonstruktion mit einem Abdeckungsprofil (2) nach einem der Ansprüchen 1 bis 8, mit einem Führungselement (8), welches im Bereich jeden Stosses (10', 10'') der miteinander verbundenen Abdeckungsprofile (2',2'') angebracht und auf einem Führungsgrat (2.2) aufgesteckt ist, welchen jedes der Abdeckungsprofile (2',2'') aufweist.

## Claims

1. Cover profile (2) for construction joints (11, 12, 13), having clamping means (3) distributed and connected along these construction joints, characterized in that the clamping means (3) project into the construction joint (11, 12, 13) and can be spread between the joint walls by the clamping screws (6) such that they are pressed against the joint walls of the construction joint (11, 12) and, because of the friction of the clamping means (3) with the joint walls of the construction joint (11, 12), are anchored non-positively.

2. Cover Profile (2) according to Claim 1, characterized in that the cover profile (2) has, on its side facing the construction joint, a guide rib (2.2) corresponding to the length of the cover profile (2).

3. Cover profile (2) according to Claims 1 and 2, characterized in that the guide rib (2.2) of the cover profile (2) is dovetail-shaped.

4. Cover profile (2) according to Claims 1 to 3, characterized in that a groove (2.3) runs along the cover profile (2) in the centre of the apex of the guide rib (2.2) of the cover profile (2).

5. Cover profile (2) according to Claims 1 to 4, characterized in that the ends 2''' of the cover profile (2) are constructed in bevelled manner for the purpose of forming overlapping ends (10' and 10'').

6. Cover profile (2) according to Claims 1 to 5, characterized in that the outer edges of the hollow side of the cover profile (2) running parallel to the chord are broken and thus form on the cover profile (2) a bearing surface (2.4) towards the edge of the construction joint (11, 12).

7. Cover profile (2) according to Claims 1 to 6, characterized in that the cover profile (2) is produced from corrosion-resistant metal alloy.

8. Cover profile (2) according to Claims 1 to 7, characterized in that the cover profile (2) is treated with a protection means and/or decorative colourings.

9. Joint cover on a building construction, having a cover profile (2) according to one of Claims 1 to 8, having a guide element (8) which is mounted in the region of each end (10', 10'') of the mutually connected cover profiles (2', 2'') and is pushed on a guide rib (2.2) which each of the cover profiles (2', 2'') has.

## Revendications

1. Profil de recouvrement (2) pour joints de bâtiment (11,12,13), comportant des dispositifs de serrage (3) distribués et raccordés le long de ceux-ci, caractérisé en ce que les dispositifs de serrage (3) s'avancent dans les joints de bâtiment (11,12,13) et peuvent s'expanser entre les parois des joints au moyen des vis de serrage (6), de telle sorte qu'ils sont plaqués sur les parois des joints de bâtiment (11,12) et ancrés par adhérence aux parois des joints de bâtiment (11,12) en raison de la friction des dispositifs de serrage (3).

2. Profil de recouvrement (2) suivant la revendication 1, caractérisé en ce que le profil de recouvrement (2) présente, sur sa face regardant vers le joint de bâtiment, une arête de guidage (2.2) correspondant à la longueur du profil de recouvrement (2).

3. Profil de recouvrement (2) suivant les revendications 1 et 2, caractérisé en ce que l'arête de guidage (2.2) du profil de recouvrement (2) est en forme de queue d'aronde.

4. Profit de recouvrement (2) suivant les revendications 1 à 3, caractérisé en ce qu'une rainure (2.3) s'étend le long du profil de recouvrement (2) au centre du sommet de l'arête de guidage (2.2) du profil de recouvrement (2).

5. Profit de recouvrement (2) suivant les revendications 1 à 4, caractérisé en ce que les extrémités (2''') du profit de recouvrement (2) sont réalisées en oblique ou en biseau, pour former des joints chevauchants (10' et 10'').

6. Profit de recouvrement (2) suivant les revendications 1 à 5, caractérisé en ce que les bords extérieurs de la face creuse du profit de recouvrement (2) sont coupés parallèlement à ta corde et forment ainsi sur te profit de recouvrement (2) une surface d'appui (2.4) tournée vers le bord du joint de bâtiment (11,12).

7. Profit de recouvrement (2) suivant les revendications 1 à 6, caractérisé en ce que le profit de recouvrement (2) est fabriqué dans un alliage métallique résistant à la corrosion.

8. Profit de recouvrement (2) suivant les revendications 1 à 7, caractérisé en ce que le profit de recouvrement (2) est traité avec des peintures de protection et/ou de décoration.

9. Parement de joints dans un ouvrage de construction pourvu d'un profit de recouvrement (2) suivant l'une quelconque des revendications 1 à 8, comportant un élément de guidage (8) disposé dans la région de chaque joint (10',10'') des profits de recouvrement (2',2'') raccordés entre eux, et enfilé sur une arête de guidage (2.2) que comporte chacun des profits de recouvrement (2).
